# EUROPÄISCHE PATENTSCHRIFT

(11) **EP 3 085 839 B1**
(45) Veröffentlichungstag und Bekanntmachung des Hinweises auf die Patenterteilung: **22.04.2020**
(21) Anmeldenummer: 15003151.6
(22) Anmeldetag: 03.11.2015
(51) Int. Cl.: E03C 1/10, E03C 1/122

(54) **SICHERHEITSBRÜCKE FÜR EINEN FREIEN ABLAUF UND FREIABLAUFANORDNUNG**
SAFETY BRIDGE FOR FREE DRAINAGE AND FREE DRAIN ASSEMBLY
PONT DE SÉCURITÉ POUR UNE COURSE LIBRE ET SYSTÈME DE COURSE LIBRE

(30) Priorität: 20.04.2015 DE 202015101954 U
(43) Veröffentlichungstag der Anmeldung: 26.10.2016
(73) Patentinhaber: Laut, Willi, 76275 Ettingen (DE)
(72) Erfinder: Laut, Willi, 76275 Ettingen (DE)
(74) Vertreter: mepat Patentanwälte

(56) Entgegenhaltungen:
- DE-U1-202005 002 415
- DE-U1-202008 011 255
- US-A- 4 467 830
- US-A1- 2009 301 566

## Beschreibung

Die Erfindung betrifft eine Sicherheitsbrücke zur Realisierung eines freien Ablaufs mit einem Trichtersiphon zur Verhinderung von Trinkwasserverunreinigung durch Rückfließen, Rücksaugen oder Rückdrücken von Wasser sowie eine Freiablaufanordnung, die die Sicherheitsbrücke umfasst.

Aus dem Stand der Technik sind grundsätzlich Vorrichtungen bekannt, die das Zurückfließen von Flüssigkeiten aus Abflüssen in die zugehörigen Zuflüsse verhindern sollen. So nennt die US 4 467 830 A in D1 eine Vorrichtung zum Ableiten von Wasser aus Ablaufleitung(en) in ein Abwassersystem, die ähnlich einem Trichtersiphon gestaltet ist, in dessen Wandung Öffnungen geschnitten sind, aus denen zurückgedrücktes Wasser abfließen kann. Die DE 20 2008 011 255 U1 offenbart einen Systemtrenner, wie er bspw. in Freizeitfahrzeugen eingesetzt wird. Weiter offenbart DE 20 2005 002 415 U1 einen Bauteilsatz zum modularen Erstellen einer Ablaufanordnung und US 2009/0301566 A1 schließlich beschreibt ein Rückstauverhinderungssystem, zur Installation mit Ablaufleitungen.

Weiter ist es bekannt, insbesondere in Verbindung mit den Wasserinstallationen in Haushalten, einen oder mehrere Abläufe von Brauchwasser, wie z. B. die Abblaseleitung eines wasserseitigen Sicherheitsventils, in einen nach oben geöffneten Trichtersiphon münden zu lassen, durch den dann das ablaufende Wasser in der Regel unter Überwindung eines Geruchsverschlusses letztlich in die Kanalisation abgeführt wird. In diesem Zusammenhang ist nach Umsetzung der DIN EN 1717 im Mai 2001 im nationalen Recht vorgeschrieben, Maßnahmen zur Verhütung von Trinkwasserverunreinigungen durch Rückfließen, Rücksaugen oder Rückdrücken von ablaufendem Wasser etwa im Falle einer Verstopfung zu treffen.

Eine der in diesem Zusammenhang vorgeschlagenen Maßnahmen ist die Realisierung eines so genannten freien Ablaufs, der vorsieht, dass die Mündungen der entsprechenden Schlauch-, Kunststoff- oder Metallleitungen oberhalb des das abgeleitete Wasser aufnehmenden, offenen Trichtersiphons in einem Abstand von wenigstens 20 mm zur Oberkante des Trichtersiphons anzuordnen sind, so dass im Falle der Ausbildung eines Rückstaus bereits in den Trichtersiphon abgeleitetes Wasser in den Zwischenbereich zwischen der Oberkante des Siphons und dem Ende der vorstehend angesprochenen Abwasserleitungen frei austreten kann. Das bedeutet, dass es also nicht durch die erwähnten Abwasserleitungen entgegen der Abflussrichtung nach oben steigen und gegebenenfalls mit Trinkwasser in Berührung kommen kann, so dass dieses dann gegebenenfalls verunreinigt werden könnte.

Die Realisierung eines freien Ablaufs dient demnach vornehmlich einer Rückflussverhinderung, so dass eine mögliche, auch retrograde Verkeimung des Trinkwassers mit entsprechenden Gefährdungen für die Endverbraucher ausgeschlossen werden kann.

Im Rahmen der Umsetzung dieser Vorschrift sind die in diesem Zusammenhang tätigen Installateure und Verarbeiter im Wesentlichen darauf angewiesen, derart zu improvisieren, dass die einem offenen Trichtersiphon zugeführten Abwasserleitungen einerseits so abgelenkt werden, dass der in der DIN EN 1717 geforderte Abstand von wenigstens 20 mm eingehalten ist, aber im Übrigen gleichzeitig auch verhindert wird, dass das ablaufende Wasser in den Bereich außerhalb des Trichtersiphons spritzt oder fließt: Dies kann insbesondere in Fällen, in denen mehrere Abwasserleitungen einem einzigen Trichtersiphon zugeführt werden zu praktischen Schwierigkeiten vor Ort führen. In vielen Fällen werden daher eher Lösungen gewählt, die den unerwünschten Austritt von ablaufendem Wasser sicher verhindern, so dass die entsprechenden Leitungen in der Praxis eher unterhalb der Oberkante des Trichtersiphons oder zumindest auf dem Niveau der Oberkante des Trichtersiphons abgelängt werden, so dass der in der DIN EN 1717 geforderte freie Ablauf in diesen Fällen gerade nicht realisiert wird.

Ein weiteres Problem besteht darin, dass im Interesse des Verbraucher- und Trinkwasserschutzes auch bestehende Installationen so geändert werden müssen, dass auch bei diesen Bestandsinstallationen der geforderte Mindestabstand von wenigstens 20 mm zur Realisierung eines freien Ablaufs eingehalten ist.

Ausgehend von diesem Stand der Technik ist es Aufgabe der vorliegenden Erfindung, eine Vorrichtung zu schaffen, mit der ein freier Ablauf sowohl bei Neuinstallationen als auch bei Bestandsinstallationen entsprechend den Vorgaben einfach zu installieren und kostengünstig umzusetzen ist.

Diese Aufgabe wird durch eine Sicherheitsbrücke mit den Merkmalen des Anspruchs 1 und durch eine Freiablaufanordnung mit den Merkmalen des Anspruchs 12 gelöst.

Weiterbildungen der Sicherheitsbrücke sind in den Unteransprüchen ausgeführt.

Eine erfindungsgemäße Sicherheitsbrücke ist dazu ausgebildet, mit einem Trichtersiphon zur Realisierung eines freien Ablaufs eingesetzt zu werden, so dass bei Anordnung einer oder mehrerer Ablaufleitung(en) mit Abstand über dem Trichter des Trichtersiphons Trinkwasserverunreinigung durch Rückfließen, Rücksaugen oder Rückdrücken von Wasser zuverlässig verhindert wird, indem die Sicherheitsbrücke in einer Gebrauchsanordnung auf dem Trichter des Trichtersiphons angeordnet wird. Die Sicherheitsbrücke, die allgemeiner auch als Sicherheitsvorrichtung zu bezeichnen ist, hat zumindest eine Anschlussplatte mit zumindest einer Anschlussöffnung, an der die Ablaufleitung bei Montage der Sicherheitsbrücke auf dem Trichtersiphon, also bei Gebrauchsanordnung der Sicherheitsbrücke, die in einer gemeinsamen Gebrauchsanordnung der Ablaufleitung mit dem Trichtersiphon und der Sicherheitsbrücke vorliegt, angeordnet werden kann. Ferner ist die Sicherheitsbrücke vorteilhaft mit einer Distanzierungseinrichtung versehen, die sich von der zumindest einen Anschlussplatte aus der Ebene weg erstreckt, die durch die Anschlussplatte(n) definiert wird. D. h., die Distanzierungseinrichtung bildet einen Winkel zu der Anschlussplatte, der um ca. 90° betragen kann. Die Distanzierungseinrichtung kann aber auch nicht-rechtwinklig zu der Anschlussplatte stehen. Die Distanzierungseinrichtung ist dabei derart bemessen, dass die Anschlussplatte (oder eben mehrere Anschlussplatten) bei Anordnung der Sicherheitsbrücke auf dem Trichtersiphon einen Abstand zur Oberkante des Trichtersiphons aufweist, der größer oder gleich einem vorbestimmten Mindestabstand für den freien Ablauf ist, so dass die Unterkante der an der Anschlussöffnung angeordneten Ablaufleitung zumindest den vorbestimmten Mindestabstand, der zumindest 20 mm beträgt, zur Trichteroberkante des Trichtersiphons aufweist. Ferner muss der Mindestabstand größer sein, als ein Innendurchmesser der Abflussleitung des Trichtersiphons, der wiederum größer sein muss, als der der Ablaufleitung, die an der Anschlussöffnung der Anschlussplatte angeordnet wird. Insbesondere sollte der Abstand zwischen der Unterkante der Ablaufleitung und der Oberkante des Trichtersiphons zumindest dem doppelten Innendurchmesser der Abflussleitung entsprechen.

Dabei wird die Distanzierungseinrichtung durch eine Wandung oder durch eine Mehrzahl Abstandsstege gebildet, die über den Außenumfang der zumindest einen Anschlussplatte verteilt angeordnet sind. Die Wandung bzw. die Abstandsstege sind durch zumindest ein Fenster unterbrochen, das unterhalb der durch die zumindest eine Anschlussplatte definierten Ebene vorgesehen ist. Hier gestattet das Fenster den Austritt von Schmutzwasser, das gegebenenfalls aus dem Trichter überläuft, so dass kein Schmutzwasser in die an der Sicherheitsbrücke angeschlossene(n) Ablaufleitung(en) eindringen kann. Ferner dient das Fenster zur Beobachtung des Ablaufs aus den angeschlossenen Ablauf- oder auch Leckwasserleitungen, damit unerwünschte Wasserverluste ohne größeren Aufwand sofort erkannt werden können.

Bei der erfindungsgemäßen Sicherheitsbrücke begrenzt die Wandung oder die Mehrzahl Abstandsstege eine Anordnung aus zwei (oder auch mehreren) Anschlussplatten, die durch zumindest eine nach unten versetzt angeordnete Abflussplatte getrennt sind. Dabei ist ein Versatz der Abflussplatte gegenüber den Anschlussplatten so gewählt, dass die zumindest eine Abflussplatte bei Anordnung der Sicherheitsbrücke auf dem Trichtersiphon einen Abstand zur Oberkante des Trichtersiphons aufweist, der größer oder gleich dem vorbestimmten Mindestabstand für den freien Ablauf ist, also zumindest 20 mm beträgt. Hierbei erstreckt sich das Fenster - es können auch mehrere sein - in der Wandung benachbart zu und unterhalb der Abflussplatte. Neben den Anschlussmöglichkeiten für Ablaufleitungen an den Anschlussöffnungen der Anschlussplatten kann hier eine Ablaufleitung derart angeordnet werden, dass sie einfach in den Raum zwischen den beiden Anschlussplatten oberhalb der Abflussplatte mündet. Um einen freien Ablauf auch bei großen Ablaufwassermengen zu gewährleisten, ist somit nicht nur der Innendurchmesser der Abflussleitung des Trichtersiphons größer zu wählen als der Innendurchmesser der Ablaufleitung, sondern auch die Fläche der Abflussöffnung bzw. die Flächensumme der Abflussöffnungen entsprechend zu dimensionieren.

Damit der Anschluss der Ablaufleitung an den Anschlussöffnungen der zumindest einen Anschlussplatte sicher innerhalb der von der Trichteroberkante begrenzten Öffnung erfolgt, kann vorgesehen sein, dass die Sicherheitsbrücke in Querschnittform und/oder Flächenerstreckung mit der von der Oberkante begrenzten Trichteröffnung korrespondiert.

Insbesondere in diesem Fall kann die Distanzierungseinrichtung bei Anordnung der Sicherheitsbrücke auf dem Trichtersiphon zumindest im Wesentlichen lotrecht verlaufen und gegenüber der Flächenerstreckung der zumindest einen Anschlussplatte im rechten Winkel angeordnet sein.

Es kann eine einzige Abflussplatte zwischen den Anschlussplatten vorgesehen sein, die zumindest eine Abflussöffnung, bevorzugt mehrere Abflussöffnungen, aufweist, oder es können zwei gegenüberliegend an der Wandung angeordnete Abflussplatten vorgesehen sein, die zwischen sich eine spaltförmige Abflussöffnung begrenzen, wobei die Abflussplatten zu der spaltförmigen Abflussöffnung hin nach unten geneigt sind.

Ferner weist die Distanzierungseinrichtung an der von der zumindest einen Anschlussplatte abgewandten Seite Positionierungsmittel zur definierten Anordnung der Sicherheitsbrücke an der Trichteroberkante des Trichtersiphons auf. Die Positionierungsmittel an der Distanzierungseinrichtung, d. h., an den Abstandsstegen oder der Wandung, können zum lösbaren Anordnen der Sicherheitsbrücke an der Trichteroberkante des Trichtersiphons durch einen umlaufenden Wulst oder durch nach außen weisende Vorsprünge gebildet werden, der/die zur Auflage auf der Oberkante des Trichtersiphons ausgebildet sind. Alternativ dazu können die Positionierungsmittel zur lösbaren Befestigung der Sicherheitsbrücke an dem Trichtersiphon ausgebildet sein. Zum lösbaren Befestigen können die Positionierungsmittel beispielsweise als
- Klemmvorrichtung, bzw. Clips (mit einer oder zwei Federbrücken) oder
- Stiftfortsätze, die durch korrespondierende Bohrungen durch die umlaufende Oberkante des Trichtersiphons steckbar sind und in dieser Stellung etwa mittels einer Sicherungsmutter befestigbar sind, oder
- Federenden mit nach außen oder innen weisenden Umgriffen zum Eingriff unter die Oberkante des Trichtersiphons
ausgebildet sein, oder als andere geeignete Teile.

Alternativ dazu kann die Distanzierungseinrichtung an der von der zumindest einen Anschlussplatte abgewandten Seite fest mit einem Trichter an dessen Oberkante verbunden sein. Dabei ist der Trichter zum Anschluss an eine Abflussleitung eines Trichtersiphons ausgebildet. So stellt die Sicherheitsbrücke mit dem Trichter eine Baueinheit dar.

Um den Anschluss der Ablaufleitung an die Sicherheitsbrücke zu vereinfachen, kann die Anschlussplatte auf ihrer in der Anordnung auf dem Trichtersiphon von dem Trichtersiphon wegweisenden Oberseite einen oder mehrere hohle(n) Anschlusszapfen aufweisen, der(die) in die Anschlussöffnung(en) der Anschlussplatte(n) mündet. Es können, wie gesagt, mehrere Ablaufleitungen vorliegen, und entsprechend mehrere damit in Kontakt stehende Aufnahmen.

Dabei kann der hohle Anschlusszapfen gerade oder abgewinkelt ausgebildet sein und an der Anschlussplatte befestigt sein, vorzugsweise lösbar und austauschbar. Der oder die Anschlusszapfen können sich mit zunehmendem Abstand zur Oberfläche der Anschlussplatte gestuft derart verjüngt/verjüngen, dass der Anschlusszapfen mit einem vorbestimmten Anschlussquerschnitt ablängbar ist.

Zur erhöhten Variabilität und Anpassbarkeit der Sicherheitsbrücke an eine unterschiedliche Anzahl Ablaufleitungen und/oder deren Rohrdurchmesser kann die Anzahl oder ein Durchmesser der zumindest einen Anschlussöffnung in der zumindest einen Anschlussplatte durch eingebrachte Markierungen/Sollbruchstellen zur Schaffung der Anschlussöffnung auswählbar sein, d. h., dass erst bei der Montage die passenden Anschlussöffnungen in der Anschlussplatte geöffnet werden.

Ferner kann die zumindest eine Anschlussplatte mehrere Anschlussöffnungen mit gleichen oder unterschiedlichen Durchmessern aufweisen, oder bei zwei oder mehr Anschlussplatten kann jede Anschlussplatte zumindest eine Anschlussöffnung aufweisen, die gleich oder unterschiedlich ausgebildet sind.

Zudem kann vorgesehen sein, dass die zumindest eine Anschlussplatte austauschbar ausgebildet ist, wobei eine Mehrzahl austauschbarer Anschlussplatten für die Sicherheitsbrücke bereitgestellt sein kann und sich die austauschbaren Anschlussplatten hinsichtlich Anzahl und/oder Größe der Anschlussöffnungen unterscheiden können. Auch hier eröffnet sich die Möglichkeit, die Sicherheitsbrücke genau an den Bedarf, d. h. in Abhängigkeit der anzuschließenden Anzahl und Durchmesser der Ablaufleitungen anzupassen.

Bei einer erfindungsgemäßen Freiablaufanordnung mit zumindest einer Ablaufleitung, die über dem Trichter eines Trichtersiphons angeordnet ist, weist der Trichter eine erfindungsgemäße Sicherheitsbrücke auf, wobei diese auf dem Trichter angeordnet ist, oder mit diesem eine Baueinheit bildet. Dabei ist die zumindest eine Ablaufleitung an der zumindest einen Anschlussöffnung der zumindest einen Anschlussplatte der Sicherheitsbrücke angeordnet.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

Dabei zeigen:
- **Fig. 1**: eine Draufsicht auf eine nicht erfindungsgemäße Sicherheitsbrücke,
- **Fig. 2**: eine Seitenansicht auf eine auf einem Trichtersiphon montierte, nicht erfindungsgemäße Sicherheitsbrücke,
- **Fig. 3**: eine Seitenansicht einer auf einem Trichtersiphon montierten, nicht erfindungsgemäßen Sicherheitsbrücke mit Anschlusszapfen und eine Detailansicht der lösbaren Befestigung der Sicherheitsbrücke an dem Trichter,
- **Fig. 4**: eine perspektivische Ansicht einer nicht erfindungsgemäßen Trichtersiphonvorrichtung,
- **Fig. 5**: eine schematische Seitenansicht einer Freiablaufanordnung aus dem Stand der Technik,
- **Fig. 6**: eine perspektivische Ansicht einer Ausführungsform der erfindungsgemäßen Sicherheitsbrücke, auf einem Trichtersiphon montiert,
- **Fig. 7**: eine perspektivische Draufsicht auf die erfindungsgemäße Sicherheitsbrücke aus Fig. 6,
- **Fig. 8**: eine perspektivische Draufsicht einer alternativen Ausführungsform der erfindungsgemäßen Sicherheitsbrücke,
- **Fig. 9**: eine perspektivische Ansicht von unten auf eine erfindungsgemäße Sicherheitsbrücke entsprechend Fig. 8 mit alternativen Positionierungsmitteln,
- **Fig. 10**: eine perspektivische Draufsicht einer alternativen Ausführungsform der erfindungsgemäßen Sicherheitsbrücke mit einer gitterrostartigen Abflussplatte.

Die Erfindung betrifft eine Sicherheitsbrücke, auch einfach als Sicherungsvorrichtung zu bezeichnen, die der Realisierung eines freien Ablaufs zur Verhütung von Trinkwasserverunreinigungen durch Rückfließen, Rücksaugen oder Rückdrücken von Wasser dient. Die erfindungsgemäße Sicherheitsbrücke kann sowohl bei Neuinstallationen, aber insbesondere vorteilhaft auch zur Nachrüstung von bestehenden Trichtersiphon-Abläufen eingesetzt werden.

**Fig. 1** und **Fig. 2** zeigen eine auf einem Trichtersiphon montierte Sicherheitsbrücke 1 einer nicht erfindungsgemäßen Ausführungsform, bei der die Sicherheitsvorrichtung 1, die auf einem Trichter 2 mit einer sich in Abflussrichtung anschließenden Abflussleitung 3 und einem Geruchsverschluss 4 montiert ist, einfach aus einer Anschlussplatte 5 mit mehreren Anschlussöffnungen 6 sowie mehreren über den Außenumfang verteilt angeordneten Abstandsstegen 7 als Distanzierungseinrichtung besteht, durch die die Anschlussplatte 5 in einem definierten Abstand von der Oberkante 10 des Trichtersiphons 2 angeordnet ist.

Anders als bislang im Stand der Technik, wie er in **Fig. 5** skizziert ist und bei dem die korrekte Einhaltung des geforderten Mindestabstands A der Unterkante der Ablaufleitungen 15 oberhalb der Oberkante 10 des Trichtersiphons 2 einzig und allein von der Gewissenhaftigkeit und handwerklichen Geschicklichkeit des Monteurs abhängig ist, wird durch die Sicherheitsbrücke 1, die auf dem Trichtersiphon 2 angeordnet wird, sichergestellt, dass die Unterkanten der Ablaufleitungen (in den übrigen Figuren nicht dargestellt), die an den Anschlussöffnungen 6 angeordnet werden, in einem durch die Länge der Abstandsstege 7 definierten Abstand von der Oberkante 10 des Trichtersiphons 2 beabstandet sind. Die Länge der Abstandsstege 7 wird so dimensioniert, dass die geltenden oder zukünftigen Anforderungen an einen freien Ablauf gewährleistet sind.

**Fig. 3** zeigt eine abgewandelte Ausgestaltung der Sicherheitsbrücke 1, die ebenfalls auf einem Trichtersiphon 2 montiert ist. Auch bei dieser Ausgestaltung wird der Abstand zwischen der Anschlussplatte 5 und der Oberkante 10 des Trichtersiphons 2 durch die Abstandsstege 7 vermittelt, die über den Außenumfang der Anschlussplatte 5 verteilt angeordnet sind. Dabei weisen die Abstandsstege 7 gemäß der in **Fig. 3** gezeigten Detailansicht auf ihrer der Anschlussplatte 5 abgewandten Stirnseite als Positionierungsmittel einen Schnapphaken 11 auf, der die Oberkante 10 des Trichtersiphons 2 untergreift.

Bei der in **Fig. 3** dargestellten nicht erfindungsgemäßen Ausführungsform sind sämtliche Abstandsstege 7 mit einem solchen Schnapphaken 11 versehen, so dass nach Verhakung der Schnapphaken 11 unterhalb der umlaufenden Oberkante 10 des Trichtersiphons 2 die Anschlussplatte 5 und damit auch die Sicherheitsbrücke 1 bestimmungsgemäß oberhalb des Trichtersiphons 2 lösbar montiert ist.

Alternativ zu den Schnapphaken 11, figurativ aber nicht dargestellt, ist als Positioniermittel auch einfach eine Clip-Lösung mit einer Klemmvorrichtungen denkbar, mit denen die Sicherheitsbrücke auf die Oberkante des Trichtersiphons aufgeclipst werden kann, so dass über die Abstandsstege die Anschlussplatte bestimmungsgemäß oberhalb des Trichtersiphons in dem definierten Abstand befestigt ist. Eine weitere lösbare Befestigung der Sicherheitsbrücke kann vorsehen, dass die Abstandsstege durch nachträglich eingebrachte oder bereits vorhandene Bohrungen der umlaufenden Oberkante des Trichtersiphons geführt werden, deren Lage mit den umfänglich verteilten Abstandsstegen korrespondiert, und in einer Position, die den geforderten Mindestabstand von 20 mm der Anschlussplatte gegenüber der Oberkante des Trichtersiphons einhält, etwa mittels einer Sicherungsmutter befestigt werden. In beiden Fällen handelt es sich also um Lösungen, die ohne weiteres bei bestehenden Ablauflösungen in Verbindung mit einem offenen Trichtersiphon nachträglich nachgerüstet werden können.

Bei der Ausführung gemäß der Darstellung in **Fig. 3** ist dabei die Anschlussplatte 5 mit mehreren Anschlusszapfen 12 versehen, die hohl ausgebildet sind und in die Anschlussöffnungen 6 münden. Die Anschlusszapfen 12 verjüngen sich mit zunehmendem Abstand von der Anschlussplatte 5 gestuft, so dass durch das Ablängen der Anschlusszapfen 12 in unterschiedlichem Abstand von der Oberseite der Anschlussplatte 5 unterschiedliche Anschlussquerschnitte für unterschiedliche Ablaufleitungen realisiert werden können. Wie ebenfalls aus **Fig. 3** ersichtlich, können die Anschlusszapfen 12 in unterschiedlichen Ausführungen realisiert sein, nämlich einmal als gerade verlaufende Anschlusszapfen 12 oder als abgewickelte Anschlusszapfen 12, so dass sowohl horizontal oder lotrecht verlegte Ablaufleitungen mithilfe der Anschlusszapfen 12 angeschlossen werden können. Diese Anschlusszapfen 12 dienen zum Anschluss der zu installierenden oder bereits vorhandenen Ablaufleitungen, so dass die Mündungen der Ablaufleitungen oberhalb der Anschlussplatte 5 angeschlossen sind, so dass auch bereits vorhandene Installationen in einfacher Weise an die erfindungsgemäße Sicherheitsbrücke angeschlossen werden können.

**Fig. 4** zeigt eine nicht erfindungsgemäße Trichtersiphonvorrichtung, die quasi der Anordnung aus **Fig. 3** entspricht - allerdings ist hier die Sicherheitsbrücke 1 nicht wie in **Fig. 3** lösbar auf dem Trichtersiphon 2 befestigt, sondern fest damit verbunden. D. h., Positionierungsmittel an der von der Anschlussplatte abgewandten Seite der Distanzierungseinrichtung (hier der Abstandsstege 7) können entfallen. Beispielsweise kann die Trichtersiphonvorrichtung aus Trichter 2 und Sicherheitsbrücke 1 einstückig gefertigt sein. Bei dieser Ausführung kann etwa im Wege der Nachrüstung ein vorhandener Trichter, der auf einer Abflussleitung 3 befestigt ist, durch eine erfindungsgemäße Trichtersiphonvorrichtung ersetzt werden, so dass auch hier ein freier Ablauf im Sinne der DIN EN 1717 realisiert werden kann.

Sowohl durch die lösbar befestigbare Sicherheitsbrücke 1 als auch die Trichtersiphonvorrichtung mit der festen Sicherheitsbrücke bleibt aufgrund der Beabstandung der Anschlussplatte durch die Abstandsstege der geforderte Abstand zur Oberkante des Trichtersiphons von beispielsweise wenigstens 20 mm auf jeden Fall gewahrt, so dass unterhalb der Anschlussplatte ein freier Ablauf realisiert ist, durch den etwa über die Oberkante des Trichtersiphons zwischen den Abstandsstegen austretendes Wasser austreten kann, ohne mit der Mündung der Ablaufleitung oder dem in dieser Ablaufleitung abgeführten Wasser in Berührung zu treten. Insbesondere ist durch den freien Ablauf verhindert, dass im Falle eines Rückstaus, Rücksaugens oder Rückdrückens von abgeführtem Wasser durch die Ablaufleitung nach oben steigen kann und gegebenenfalls mit Trinkwasser in Berührung geraten kann.

In den in **Figuren 1 bis 4** gezeigten nicht erfindungsgemäßen Ausführungsformen überdeckt die Anschlussplatte 5 die durch die Trichteroberkante 10 begrenzte Öffnung des Trichters 2 und die Distanzierungseinrichtung besteht aus lotrecht verlaufenden Abstandsstegen, die über den Umfang der Anschlussplatte 5 verteilt angeordnet sind. Die dargestellten drei Anschlussöffnungen 6 in der Anschlussplatte 5 bzw. Anschlusszapfen 12 sind lediglich als Beispiel zu betrachten. Selbstverständlich können auch nur eine Anschlussöffnung 6 bzw. -zapfen 12 oder zwei, vier oder mehr Anschlussöffnungen 6 bzw. -zapfen 12 vorgesehen sein. Dabei können sich nicht nur die Anschlusszapfen 12 in ihrer Gestaltung unterscheiden, auch die Anschlussöffnungen 6 können unterschiedlich ausgebildet sein und beispielsweise unterschiedliche Durchmesser aufweisen.

In **Fig. 6 bis 10** sind Ausführungsformen einer erfindungsgemäßen Sicherheitsbrücke 1 dargestellt. Die Unterschiede zu den im Zusammenhang mit **Fig. 1 bis 4** beschriebenen Ausführungen besteht darin, dass die in **Fig. 6 bis 10** gezeigte Sicherheitsbrücke 1 zwei Anschlussplatten 5 bzw. Anschlussplattenabschnitte 5 mit Anschlussöffnungen 6 aufweist, die durch eine nach unten versetzt angeordnete Abflussplatte 5', die eine oder mehrere Abflussöffnungen 6' aufweist, voneinander getrennt sind. Die Distanzierungseinrichtung besteht in dieser Ausführungsform aus einer umlaufenden Wandung 7', die die Anschlussplatten 5 und die nach unten versetzt angeordnete Abflussplatte 5' umfasst. Die Abflussplatte 5' ist innerhalb der Wandung 7' so angeordnet, dass sie bei Anordnung der Sicherheitsbrücke 1 auf dem Trichtersiphon 2 einen Abstand zur Oberkante 10 des Trichtersiphons 2 aufweist, der größer oder gleich dem vorbestimmten Mindestabstand A für den freien Ablauf ist. Um trotz der umlaufenden Wandung 7' den freien Ablauf zu wahren, weist die Wandung 7' im Bereich benachbart zu der und unterhalb der Abflussplatte 5' zumindest auf einer Seite, vorzugsweise beidseitig einen Durchbruch bzw. ein Fenster 7' auf, so dass unterhalb der Abflussplatte 5' ein freier Ablauf realisiert ist, durch den über die Oberkante 10 des Trichtersiphons 2 z. B. bei Rückstau austretendes (Schmutz-)Wasser austreten kann, ohne mit der Mündung der Ablaufleitung oder dem in dieser Ablaufleitung abgeführten Wasser in Berührung zu treten.

Die in **Fig. 6** **und** **Fig. 7** gezeigte Variante unterscheidet sich zum einen durch die Gestaltung der Abflussöffnung 6' von der in **Fig. 8** **und** **9** gezeigten Ausführungsform: Im ersten Fall handelt es sich einfach um einen Spalt 6' zwischen den beiden nach unten geneigt angeordneten Abflussplattenabschnitten 5', im zweiten Fall um mehrere kreisförmig angeordnete kreisrunde Bohrungen 6'. **Fig. 10** zeigt eine Variante, in der die Abflussplatte 5' als Gitterrost ausgebildet ist und somit eine Vielzahl an Abflussöffnungen 6' aufweist, von denen in **Fig. 10** der Übersichtlichkeit wegen nur eine mit Bezugszeichen versehen ist. Eine solche Gitterrostabflussplatte 5' kann - wie im Prinzip jede andere Abflussplatte 5' mit Abflussöffnungen 6' auch - herausnehmbar ausgebildet sein, so dass die Abflussplatte 5' im Falle von angesammeltem Schmutz kurz entnommen, gesäubert und wieder eingesetzt werden kann. Hierfür kann die Abflussplatte beispielsweise eine nach oben ragende Griffvorrichtung (in den Figuren nicht dargestellt) haben, die man mit der Hand oder einem Hilfsmittel greifen kann, um die Abflussplatte nach oben aus der Sicherheitsbrücke herauszuziehen oder zu schwenken. Alternativ könnte die Abflussplatte nach Schubladenart ausgebildet sein, so dass die Abflussplatte seitlich aus der Sicherheitsbrücke herausgezogen werden kann.

In **Fig. 6** ist als Positioniermittel ein die Wandung 7' umlaufender Wulst 11' gezeigt, der auf Höhe der unteren Kante des Fensters 7" verläuft. Bei Montage dieser Sicherheitsbrücke 1 wird der unterhalb des Wulsts 11' liegende Abschnitt der Wandung 7' in dem Trichter 2 aufgenommen, so dass der Wulst 11' auf der Oberkante 10 des Trichters 2 zur Auflage kommt. In dieser Anordnung weisen die Abflussplatte 5' und damit selbstverständlich auch oberhalb des Abflussplattenniveaus angeordnete Anschlussplatten 5 den Mindestabstand A zur Oberkante 10 des Trichters 2 auf.

Die Positioniermittel der Sicherheitsbrücke 1 in **Fig. 8**, die durch mehrere um den Umfang der Wandung auf Höhe der Unterkante des Fensters 7" verteilt angeordnete Vorsprünge 11' gebildet sind, gestatten wie der Wulst 11' eine Auflage auf der Oberkante 10 des Trichters 2, wobei der darunterliegende Wandungsabschnitt vom Trichter aufgenommen wird. **Fig. 9** hingegen zeigt als Positioniermittel Schnapphaken 11, die hier zum Umgriff der Oberkante des Trichtersiphons von außen ausgebildet sind, während auch hier der unter der Unterkante des Fensters 7" liegende Wandungsabschnitt vom Trichter aufgenommen wird.

Selbstverständlich können die Sicherheitsbrücken 1 gemäß den in **Fig. 6 bis 9** gezeigten Beispielen auch hohle Anschlusszapfen 12, wie in **Fig. 3** **und** **4** gezeigt, an einer oder mehreren der Anschlussöffnungen 6 aufweisen.

Die in den Figuren gezeigten Ausführungsformen sind lediglich beispielhaft zu verstehen, so sind durchaus Variationen und auch Varianten denkbar, in denen eine einzige Anschlussplatte nicht durch Abstandsstege sondern durch eine unterbrochene Wandung von der Oberkante des Trichtersiphons distanziert wird. Umgekehrt sind auch Ausführungsformen denkbar, in denen mehrere Anschlussplatten (mit oder ohne dazwischenliegender Abflussplatte) mittels Abstandsstegen von der Trichteroberkante beabstandet werden. Variationen sind auch in Anzahl und Größe der Anschlussöffnungen jeder Anschlussplatte denkbar, um eine bestmögliche Anpassbarkeit an verschiedene Ablaufleitungen zu ermöglichen.

Für weitere Variabilität zeigt beispielsweise **Fig. 7** eine Variante, in der ein Anschlussplattenabschnitt 5 zwei Anschlussöffnungen 6 aufweist und der zweite Anschlussplattenabschnitt 5 Markierungen oder Sollbruchstellen 8 für weitere Anschlussöffnungen aufweist. So können Anzahl oder auch Durchmesser der Anschlussöffnungen in jeder Anschlussplatte durch eingebrachte Markierungen oder Sollbruchstellen zur Schaffung der passenden Anschlussöffnung ausgewählt werden.

Auch in der Ausführungsform mit Wandung kann vorgesehen sein, dass die Anschlussplatte bzw. eine durch Anschlussplatten aufgespannte Fläche der Form und/oder Dimensionierung der Trichteröffnung entspricht und die Wandung dazwischen im Wesentlichen lotrecht verläuft, allerdings ist hierbei auch eine abweichende Form und/oder Dimensionierung der Anschlussplatte bzw. der durch die Anschlussplatten aufgespannten Fläche denkbar, so dass die Wandung nicht senkrecht verläuft. Während in der Ausführungsform mit Abstandsstegen darauf zu achten ist, dass die Lage der Anschlussöffnungen innerhalb der Anschlussplatte innerhalb der von der Trichteroberkante aufgespannten Fläche liegt, um zu vermeiden, dass aus der Ablaufleitung austretendes Wasser den Trichter verfehlt, ist es mit der Wandung - quasi als Fortsetzung der Trichterwandung - möglich, auch Anschlussplatten bzw. Anschlussplattenanordnungen zu konzipieren, die sich über die Fläche der Trichteröffnung hinaus ausdehnen.

Vorstehend ist somit eine Sicherheitsbrücke beschrieben, mit deren Hilfe sowohl bei Neuinstallationen als auch bei bestehenden Abflussleitungen an Trinkwasser-Installationen der im Rahmen der DIN EN 1717 geforderte freie Ablauf in einfacher Weise entweder durch das Aufsetzen einer Sicherheitsbrücke auf einem bereits vor Ort vorhandenen Trichtersiphon realisiert werden kann oder alternativ, eine Trichtersiphonvorrichtung mit integrierter Sicherheitsbrücke anstelle eines bestehenden Trichtersiphons installiert werden kann. Darüber hinaus bietet die erfindungsgemäße Sicherheitsbrücke den Vorteil einer erleichterten Installation, indem durch die Positionierung der Anschlussplatte(n) in dem geforderten Abstand über der umlaufenden Oberkante des Trichtersiphons in jedem Fall der geforderte freie Ablauf realisiert ist. Außerdem bietet die Sicherheitsbrücke über die Anschlusszapfen erleichterte und vorteilhafte Anschlussmöglichkeiten für bereits bestehende Ablaufleitungen, so dass die Sicherheitsbrücke leicht installiert bzw. nachgerüstet werden kann.

### BEZUGSZEICHENLISTE

- 1: Sicherheitsbrücke
- 2: Trichter des Trichtersiphons
- 3: Abflussleitung
- 4: U-Rohrabschnitt zum Geruchsverschluss
- 5: Anschlussplatte
- 5': Abflussplatte
- 6: Anschlussöffnungen
- 6': Abflussöffnung
- 7: Abstandsstege
- 7': Wandung
- 7": Fenster
- 8: Markierung/Sollbruchstelle
- 10: Oberkante des Trichtersiphons
- 11: Schnapphaken
- 11': Vorsprung/Wulst
- 12: Anschlusszapfen
- 15: Ablaufleitung
- A: Mindestabstand

## Patentansprüche

1. Sicherheitsbrücke (1),
ausgebildet zur Realisierung eines freien Ablaufs mit einem Trichtersiphon (2,3,4) und zumindest einer Ablaufleitung (15), wobei die Sicherheitsbrücke (1) in einer Gebrauchsanordnung auf einem Trichter (2) des Trichtersiphons (2,3,4) und die Ablaufleitung (15) über dem Trichter (2) des Trichtersiphons (2,3,4) anordenbar ist, und wobei die Sicherheitsbrücke (1) zumindest eine Anschlussplatte (5) mit zumindest einer Anschlussöffnung (6) aufweist, an der in der Gebrauchsanordnung der Ablaufleitung (15) mit dem Trichtersiphon (2,3,4) und der Sicherheitsbrücke (1) die Ablaufleitung (15) anordenbar ist, wobei die Sicherheitsbrücke (1) eine Distanzierungseinrichtung (7,7') aufweist, die sich von der zumindest einen Anschlussplatte (5) aus der durch die zumindest eine Anschlussplatte (5) definierten Ebene weg erstreckt, wobei die Distanzierungseinrichtung (7,7') derart bemessen ist, dass die zumindest eine Anschlussplatte (5), wenn die Sicherheitsbrücke (1) auf dem Trichtersiphon (2,3,4) angeordnet ist,
einen Abstand zur Oberkante (10) des Trichtersiphons (2,3,4) aufweist, der größer oder gleich einem vorbestimmten Mindestabstand (A) für den freien Ablauf ist, so dass eine Unterkante der an der Anschlussöffnung (6) angeordneten Ablaufleitung (15) zumindest den vorbestimmten Mindestabstand (A) zur Trichteroberkante (10) des Trichtersiphons (2,3,4) aufweist, wobei der vorbestimmte Mindestabstand zumindest 20 mm beträgt,
wobei die Distanzierungseinrichtung (7,7') gebildet wird
- durch eine Mehrzahl Abstandsstege (7), die über den Außenumfang der zumindest einen Anschlussplatte (5) verteilt angeordnet sind,
- oder durch eine Wandung (7'), die durch zumindest ein Fenster (7") unterbrochen ist, das unterhalb der durch die zumindest eine Anschlussplatte (5) definierten Ebene vorgesehen ist, **dadurch gekennzeichnet, dass** die Wandung (7') oder die Mehrzahl Abstandsstege (7) eine Anordnung aus zumindest zwei Anschlussplatten (5) begrenzt, die durch zumindest eine nach unten versetzt angeordnete Abflussplatte (5') getrennt sind, wobei ein Versatz der Abflussplatte (5') gegenüber den Anschlussplatten (5) so gewählt ist, dass die zumindest eine Abflussplatte (5') bei Anordnung der Sicherheitsbrücke (1) auf dem Trichtersiphon (2,3,4) einen Abstand zur Oberkante (10) des Trichtersiphons (2,3,4) aufweist, der größer oder gleich dem vorbestimmten Mindestabstand (A) für den freien Ablauf ist, und wobei sich das zumindest eine Fenster (7") in der Wandung (7') benachbart zu und unterhalb der Abflussplatte (5') erstreckt.

2. Sicherheitsbrücke (1) nach Anspruch 1,
**dadurch gekennzeichnet, dass**
die Sicherheitsbrücke (1) in Bezug auf Querschnittform und/oder Flächenerstreckung derart ausgebildet ist, um mit Querschnittform und/oder Flächenerstreckung einer von der Oberkante (10) begrenzten Öffnung des Trichtersiphons (2,3,4) zu korrespondieren.

3. Sicherheitsbrücke (1) nach Anspruch 1 oder 2,
**dadurch gekennzeichnet, dass**
die Distanzierungseinrichtung (7,7') bei Anordnung der Sicherheitsbrücke (1) auf dem Trichtersiphon (2,3,4) zumindest im Wesentlichen lotrecht verläuft und gegenüber der Flächenerstreckung der zumindest einen Anschlussplatte (5) im rechten Winkel angeordnet ist.

4. Sicherheitsbrücke (1) nach Anspruch 1,
**dadurch gekennzeichnet, dass**
eine einzige Abflussplatte (5') vorgesehen ist, die zumindest eine Abflussöffnung (6'), bevorzugt mehrere Abflussöffnungen (6'), aufweist, oder gitterrostartig mit einer Vielzahl von Abflussöffnungen (6') ausgebildet ist, wobei die gitterrostartige Abflussplatte (5') unlösbar oder lösbar in der Sicherheitsbrücke (1) angeordnet ist, oder dass
zwei gegenüberliegend an der Wandung (7') angeordnete Abflussplatten (5') vorgesehen sind, die zwischen sich eine spaltförmige Abflussöffnung (6') begrenzen, wobei die Abflussplatten (5') zu der spaltförmigen Abflussöffnung (6') hin nach unten geneigt sind.

5. Sicherheitsbrücke (1) nach zumindest einem der Ansprüche 1 bis 4,
**dadurch gekennzeichnet, dass**
die Distanzierungseinrichtung (2,2') an der von der zumindest einen Anschlussplatte (5) abgewandten Seite Positionierungsmittel (11,11') zur definierten Anordnung der Sicherheitsbrücke (1) an der Trichteroberkante (10) des Trichtersiphons (2,3,4) aufweist, wobei
die Positionierungsmittel (11,11') zur lösbaren Anordnung der Sicherheitsbrücke (1) an der Trichteroberkante (10) des Trichtersiphons (2,3,4) durch einen umlaufenden Wulst (11') oder nach außen weisende Vorsprünge (11') gebildet werden, der/die zur Auflage auf der Oberkante (10) des Trichtersiphons (2,3,4) ausgebildet sind, oder wobei
die Positionierungsmittel (11,11') zur lösbaren Befestigung der Sicherheitsbrücke (1) an dem Trichtersiphon (2,3,4) ausgebildet sind, und insbesondere als
- Klemmvorrichtung oder Clips; bevorzugt mit einer oder zwei Federbrücken, oder
- Stiftfortsätze, die durch korrespondierende Bohrungen durch die umlaufende Oberkante (10) des Trichtersiphons (2,3,4) steckbar sind und in dieser Stellung etwa mittels einer Sicherungsmutter befestigbar sind, oder
- Federenden mit nach außen oder innen weisenden Umgriffen (11) zum Eingriff unter die Oberkante (10) des Trichtersiphons (2,3,4)
ausgebildet sind.

6. Sicherheitsbrücke (1) nach zumindest einem der Ansprüche 1 bis 4,
**dadurch gekennzeichnet, dass**
die Distanzierungseinrichtung (7,7') an der von der zumindest einen Anschlussplatte (5) abgewandten Seite fest mit einem Trichter (2) an dessen Oberkante (10) verbunden ist, wobei der Trichter (2) zum Anschluss an eine Abflussleitung (3) eines Trichtersiphons (2,3,4) ausgebildet ist.

7. Sicherheitsbrücke (1) nach zumindest einem der Ansprüche 1 bis 6,
**dadurch gekennzeichnet, dass**
die zumindest eine Anschlussplatte (5) auf ihrer in der Anordnung auf dem Trichtersiphon (2,3,4) von dem Trichtersiphon (2,3,4) weg weisenden Oberseite zumindest einen hohlen Anschlusszapfen (12) aufweist, der in die zumindest eine Anschlussöffnung(en) (6) der Anschlussplatte (5) mündet.

8. Sicherheitsbrücke (1) nach Anspruch 7,
**dadurch gekennzeichnet, dass**
der hohle Anschlusszapfen (12) gerade oder abgewinkelt ausgebildet ist, vorzugsweise lösbar und austauschbar an Anschlussplatte (5) befestigt ist und sich mit zunehmendem Abstand zur Oberfläche der Anschlussplatte (5) gestuft derart verjüngt, dass der Anschlusszapfen (12) mit einem vorbestimmten Anschlussquerschnitt ablängbar ist.

9. Sicherheitsbrücke (1) nach zumindest einem der Ansprüche 1 bis 8,
**dadurch gekennzeichnet, dass**
die Anzahl oder ein Durchmesser der zumindest einen Anschlussöffnung (6) in der zumindest einen Anschlussplatte (5) durch eingebrachte Markierungen/Sollbruchstellen (8) zur Schaffung der Anschlussöffnung (6) auswählbar ist.

10. Sicherheitsbrücke (1) nach zumindest einem der Ansprüche 1 bis 9,
**dadurch gekennzeichnet, dass**
die zumindest eine Anschlussplatte (5) mehrere Anschlussöffnungen (6) mit gleichen oder unterschiedlichen Durchmessern aufweist.

11. Sicherheitsbrücke (1) nach zumindest einem der Ansprüche 1 bis 10,
**dadurch gekennzeichnet, dass**
die zumindest eine Anschlussplatte (5) austauschbar ausgebildet ist, wobei eine Mehrzahl austauschbarer Anschlussplatten (5) für die Sicherheitsbrücke (1) bereitgestellt ist und sich die austauschbaren Anschlussplatten (5) hinsichtlich Anzahl und/oder Größe der Anschlussöffnungen (6) unterscheiden.

12. Freiablaufanordnung mit zumindest einer Ablaufleitung (15), die über dem Trichter (2) eines Trichtersiphons (2,3,4) angeordnet ist,
**dadurch gekennzeichnet, dass**
der Trichter (2) eine Sicherheitsbrücke (1) nach zumindest einem der Ansprüche 1 bis 10 aufweist, wobei die zumindest eine Ablaufleitung (15) an der zumindest einen Anschlussöffnung (6) der zumindest einen Anschlussplatte (5) der Sicherheitsbrücke (1) angeordnet ist.

13. Freiablaufanordnung nach Anspruch 12,
**dadurch gekennzeichnet, dass**
die Sicherheitsbrücke (1) in Bezug auf Querschnittform und/oder Flächenerstreckung mit einer Öffnung des Trichtersiphons (2,3,4) korrespondiert und die Öffnung des Trichtersiphons (2,3,4) von der Oberkante (10) begrenzt.

## Claims

1. A safety bridge (1),
which is formed to realise a free drain with a funnel trap (2, 3, 4) and at least one drain line (15), wherein, in an arrangement of use, the safety bridge (1) is arrangeable on a funnel (2) of the funnel trap (2, 3, 4) and the drain line (15) is arrangeable above the funnel (2) of the funnel trap (2, 3, 4), and wherein the safety bridge (1) has at least one connecting plate (5) with at least one connecting opening (6) at which the drain line (15) is arrangeable in the arrangement of use of the drain line (15) with the funnel trap (2, 3, 4) and the safety bridge (1),
wherein the safety bridge (1) has a spacing device (7, 7') which extends from the at least one connecting plate (5) and out of the plane defined by the at least one connecting plate (5), wherein the spacing device (7, 7') is dimensioned such that, when the safety bridge (1) is arranged on the funnel trap (2, 3, 4), the at least one connecting plate (5) has a distance from the top edge (10) of the funnel trap (2, 3, 4) which is greater than or equal to a predefined minimum distance (A) for the free drain, so that a bottom edge of the drain line (15) that is arranged at the connecting opening (6) has at least the predefined minimum distance (A) from the funnel top edge (10) of the funnel trap (2, 3, 4), wherein the predefined minimum distance is at least 20 mm,
wherein the spacing device (7, 7') is formed
- by a plurality of spacing bars (7) which are arranged distributed across the outer perimeter of the at least one connecting plate (5),
- or by a wall (7') which is interrupted by at least one window (7") that is provided below the plane defined by the at least one connecting plate (5),
**characterised in that**
the wall (7') or the plurality of spacing bars (7) delimits an assembly of at least two connecting plates (5) which are separated by at least one draining plate (5') that is arranged in a downward offset manner, wherein an offset of the draining plate (5') against the connecting plates (5) is selected such that, when the safety bridge (1) is arranged on the funnel trap (2, 3, 4), the at least one draining plate (5') has a distance from the top edge (10) of the funnel trap (2, 3, 4) that is greater than or equal to the predefined minimum distance (A) for the free drain, and wherein the at least one window (7") in the wall (7') extends adjacent to and below the draining plate (5').

2. The safety bridge (1) according to claim 1,
**characterised in that**
the safety bridge (1) is formed with respect to its cross-sectional shape and/or its planar extent such that it corresponds with the cross-sectional shape and/or the planar extent of an opening of the funnel trap (2, 3, 4) that is delimited by the top edge (10).

3. The safety bridge (1) according to claim 1 or 2,
**characterised in that**
when the safety bridge (1) is arranged on the funnel trap (2, 3, 4), the spacing device (7, 7') extends, at least in essence, vertically and is arranged at a right angle with respect to the planar extent of the at least one connecting plate (5).

4. The safety bridge (1) according to claim 1,
**characterised in that**
a single draining plate (5') is provided, which has at least one drain opening (6'), preferably a plurality of drain openings (6'), or is formed like a grating with a plurality of drain openings (6'), wherein the grating-like draining plate (5') is arranged in the safety bridge (1) in a non-detachable or a detachable manner,
or **in that**
two draining plates (5') arranged opposite to each other on the wall (7') are provided, which delimit a gap-shaped drain opening (6') between them, wherein the draining plates (5') are inclined downwards toward the gap-shaped drain opening (6').

5. The safety bridge (1) according to at least any one of claims 1 to 4, **characterised in that**
the spacing device (2, 2') has, on the side facing away from the at least one connecting plate (5), positioning means (11, 11') for arranging the safety bridge (1) at the funnel top edge (10) of the funnel trap (2, 3, 4) in a defined manner, wherein
the positioning means (11, 11') are formed by a circumferential bulge (11') or by outwardly facing protrusions (11') in order to arrange the safety bridge (1) at the funnel top edge (10) of the funnel trap (2, 3, 4) in a detachable manner, said bulge (11') or outwardly facing protrusions (11') being formed to bear on the top edge (10) of the funnel trap (2, 3, 4),
or wherein
the positioning means (11, 11') are formed to mount the safety bridge (1) to the funnel trap (2, 3, 4) in a detachable manner and are, more particularly, formed as
- a clamping device or as clips, preferably with one or two spring bridges, or
- pin appendices which can be plugged through the circumferential top edge (10) of the funnel trap (2, 3, 4) by means of corresponding holes and can be fixed in this position, for example, by means of a lock nut, or
- spring ends with outwardly or inwardly facing grip-arounds (11) for engagement underneath the top edge (10) of the funnel trap (2, 3, 4).

6. The safety bridge (1) according to at least any one of claims 1 to 4,
**characterised in that**
the spacing device (7, 7') is, on the side facing away from the at least one connecting plate (5), firmly connected to a funnel (2) at the top edge (10) thereof, wherein the funnel (2) is formed to be connected to a drain line (3) of a funnel trap (2, 3, 4).

7. The safety bridge (1) according to at least any one of claims 1 to 6,
**characterised in that**
the at least one connecting plate (5) has, in the arrangement on the funnel trap (2, 3, 4), at least one hollow connecting stud (12) on its upper side facing away from the funnel trap (2, 3, 4), said hollow connecting stud (12) ending in the at least one connecting opening(s) (6) of the connecting plate (5).

8. The safety bridge (1) according to claim 7,
**characterised in that**
the hollow connecting stud (12) is formed straight or angled, is preferably mounted to the connecting plate (5) in a detachable and replaceable manner, and tapers in a stepped manner with increasing distance from the surface of the connecting plate (5) such that the connecting stud (12) can be cut to length at a predefined connecting cross-section.

9. The safety bridge (1) according to at least any one of claims 1 to 8,
**characterised in that**
the number or a diameter of the at least one connecting opening (6) in the at least one connecting plate (5) can be selected by means of incorporated markings/predetermined breaking points (8) to create the connecting opening (6).

10. The safety bridge (1) according to at least any one of claims 1 to 9,
**characterised in that**
the at least one connecting plate (5) has a plurality of connecting openings (6) with the same or different diameters.

11. The safety bridge (1) according to at least any one of claims 1 to 10,
**characterised in that**
the at least one connecting plate (5) is formed in a replaceable manner, wherein a plurality of replaceable connecting plates (5) are provided for the safety bridge (1) and the replaceable connecting plates (5) differ from each other with regard to the number and/or size of the connecting openings (6).

12. Free drain assembly with at least one drain line (15) arranged above the funnel (2) of a funnel trap (2, 3, 4),
**characterised in that**
the funnel (2) has a safety bridge (1) according to at least any one of claims 1 to 10, wherein the at least one drain line (15) is arranged at the at least one connecting opening (6) of the at least one connecting plate (5) of the safety bridge (1).

13. Free drain assembly according to claim 12,
**characterised in that**
the safety bridge (1) corresponds to an opening of the funnel trap (2, 3, 4) with respect to its cross-sectional shape and/or its planar extent and delimits the opening of the funnel trap (2, 3, 4) from the top edge (10).

## Revendications

1. Pont de sécurité (1),
conçu pour la réalisation d'un écoulement libre avec un siphon entonnoir (2, 3, 4) et au moins une conduite d'écoulement (15), le pont de sécurité (1) pouvant être disposé dans une disposition d'utilisation sur un entonnoir (2) du siphon entonnoir (2, 3, 4) et la conduite d'écoulement (15) au-dessus de l'entonnoir (2) du siphon entonnoir (2, 3, 4) et le pont de sécurité (1) présentant au moins une plaque de raccordement (5) avec au moins un orifice de raccordement (6) sur lequel la conduite d'écoulement (15) peut être disposée dans la disposition d'utilisation de la conduite d'écoulement (15) avec le siphon entonnoir (2, 3, 4) et le pont de sécurité (1),
le pont de sécurité (1) présentant un dispositif de distanciation (7, 7') qui s'étend de la au moins une plaque de raccordement (5) depuis le niveau défini par la au moins une plaque de raccordement (5), le dispositif de distanciation (7, 7') étant dimensionné de telle manière à ce que la au moins une plaque de raccordement (5) présente, si le pont de sécurité (1) est disposé sur le siphon entonnoir (2, 3, 4), une distance par rapport au bord supérieur (10) du siphon entonnoir (2, 3, 4), qui est plus grande ou égale à une distance minimale (A) prédéterminée pour l'écoulement libre de façon à ce qu'un bord inférieur de la conduite d'écoulement (15) disposée sur l'orifice de raccordement (6) présente au moins la distance minimale (A) prédéterminée par rapport au bord supérieur de l'entonnoir (10) du siphon entonnoir (2, 3, 4), la distance minimale prédéterminée étant au moins de 20 mm,
le dispositif de distanciation (7, 7') étant formé
- par une pluralité d'entretoises (7) qui sont réparties le long de de la circonférence extérieure de la au moins une plaque de raccordement (5),
- ou par une paroi (7') qui est interrompue par au moins une fenêtre (7") qui est prévue en dessous du niveau défini par au moins une plaque de raccordement (5),
**caractérisé en ce que**
la paroi (7') ou la pluralité d'entretoises (7) limite une disposition d'au moins deux plaques de raccordement (5) qui sont séparées par au moins une plaque d'écoulement (5') décalée vers le bas, un décalage de la plaque d'écoulement (5') par rapport aux plaques de raccordement (5) étant choisi de façon à ce que la au moins une plaque d'écoulement (5') présente, dans le cas d'une disposition du pont de sécurité (1) sur le siphon entonnoir (2, 3, 4), une distance par rapport au bord supérieur (10) du siphon entonnoir (2, 3, 4) qui est plus grande ou égale à la distance minimale (A) prédéterminée pour l'écoulement libre et au moins une fenêtre (7") s'étendant de façon adjacente à la plaque d'écoulement (5') et en dessous de celle-ci dans la paroi (7').

2. Pont de sécurité (1) selon la revendication 1,
**caractérisé en ce que**
le pont de sécurité (1) est conçu, concernant la forme en coupe transversale et/ou de l'extension superficielle, de manière à correspondre à la forme en coupe transversale et/ou à l'extension superficielle d'un orifice du siphon entonnoir (2, 3, 4), limité par le bord supérieur (10).

3. Pont de sécurité (1) selon la revendication 1 ou 2,
**caractérisé en ce que**
le dispositif de distanciation (7, 7') est, dans le cas d'une disposition du pont de sécurité (1) sur le siphon entonnoir (2, 3, 4), au moins essentiellement perpendiculaire et disposé en angle droit par rapport à l'extension superficielle d'au moins une plaque de raccordement (5).

4. Pont de sécurité (1) selon la revendication 1,
**caractérisé en ce que**
une plaque d'écoulement (5') unique, présentant au moins un orifice d'écoulement (6'), de préférence plusieurs orifices d'écoulement (6'), est prévue ou formée en caillebotis avec un grand nombre d'orifices d'écoulement (6'), la plaque d'écoulement (5') en forme de caillebotis étant disposée de façon amovible ou non amovible dans le pont de sécurité (1),
ou **en ce que**
deux plaques d'écoulement (5') opposées sur la paroi (7') et délimitant entre elles un orifice d'écoulement (6') en forme de fente, sont prévues, les plaques d'écoulement (5') étant inclinées vers le bas jusqu'à l'orifice d'écoulement (6') en forme de fente.

5. Pont de sécurité (1) selon au moins une des revendications 1 à 4,
**caractérisé en ce que**
le dispositif de distanciation (2, 2') présente, sur un côté détourné de la au moins une plaque de raccordement (5), des moyens de positionnement (11, 11') pour la disposition définie du pont de sécurité (1) sur le bord supérieur de l'entonnoir (10) du siphon entonnoir (2, 3, 4),
les moyens de positionnement (11, 11') pour la disposition amovible du pont de sécurité (1) sur le bord supérieur de l'entonnoir (10) du siphon entonnoir (2, 3, 4) étant formés par un bourrelet circulaire (11') ou par des saillies (11') tournées vers l'extérieur, lequel/lesquelles sont conçus pour un appui sur le bord supérieur (10) du siphon entonnoir (2, 3, 4)
ou
les moyens de positionnement (11, 11') étant conçus pour la fixation amovible du pont de sécurité (1) sur le siphon entonnoir (2, 3, 4) et en particulier comme
- dispositif de serrage ou clips, de préférence avec un ou deux ponts à ressort ou
- prolongements en forme de tige qui sont embrochables dans des trous correspondants par le bord supérieur (10) circulaire du siphon entonnoir (2, 3, 4) et qui sont fixables dans cette position par exemple au moyen d'un écrou de blocage ou
- extrémités à ressort avec des serrages (11) tournés vers l'extérieur ou l'intérieur pour une prise sous le bord supérieur (10) du siphon entonnoir (2, 3, 4).

6. Pont de sécurité (1) selon au moins une des revendications 1 à 4,
**caractérisé en ce que**
le dispositif de distanciation (7, 7') est solidement relié, sur le côté détourné de l'au moins une plaque de raccordement (5), avec un entonnoir (2) au bord supérieur (10) de ce dernier, l'entonnoir (2) étant conçu pour le raccordement à une conduite d'écoulement (3) d'un siphon entonnoir (2, 3, 4).

7. Pont de sécurité (1) selon au moins une des revendications 1 à 6,
**caractérisé en ce que**
la au moins une plaque de raccordement (5) présente, sur son côté supérieur éloigné du siphon entonnoir (2, 3, 4) dans la disposition sur le siphon entonnoir (2, 3, 4), au moins un tenon de raccordement creux (12) qui aboutit dans au moins un orifice de raccordement (6) de la plaque de raccordement (5).

8. Pont de sécurité (1) selon la revendication 7,
**caractérisé en ce que**
le tenon de raccordement creux (12) est conçu en forme droite ou coudée, de préférence fixé en étant amovible et échangeable sur la plaque de raccordement (5) et se resserrant par paliers avec une distance croissante par rapport à la surface de la plaque de raccordement (5) de façon à ce que le tenon de raccordement creux (12) puisse être coupé en longueur avec une section transversale de raccordement prédéterminée.

9. Pont de sécurité (1) conformément au moins à l'une des revendications 1 à 8,
**caractérisé en ce que**
le nombre ou un diamètre de l'au moins un orifice de raccordement (6) dans la au moins une plaque de raccordement (5) peut être sélectionné par des marquages/points de rupture théoriques (8) prévus pour la réalisation de l'orifice de raccordement (6).

10. Pont de sécurité (1) selon au moins une des revendications 1 à 9,
**caractérisé en ce que**
la au moins une plaque de raccordement (5) présente plusieurs orifices de raccordement (6) avec des diamètres identiques ou différents.

11. Pont de sécurité (1) selon au moins une des revendications 1 à 10,
**caractérisé en ce que**
la au moins une plaque de raccordement (5) est conçue de manière échangeable, une pluralité de plaques de raccordement (5) échangeables pour le pont de sécurité (1) étant mise à disposition et les plaques de raccordement (5) échangeables se distinguant concernant le nombre et/ou la taille des orifices de raccordement (6).

12. Disposition d'écoulement libre avec au moins une conduite d'écoulement (15) qui est disposée au-dessus de l'entonnoir (2) du siphon entonnoir (2, 3, 4),
**caractérisée en ce que**
l'entonnoir (2) présente un pont de sécurité (1) selon au moins une des revendications 1 à 10, la au moins une conduite d'écoulement (15) étant disposée sur l'au moins un orifice de raccordement (6) de la au moins une plaque de raccordement (5) du pont de sécurité (1).

13. Disposition d'écoulement libre conformément à la revendication 12
**caractérisée en ce que**
le pont de sécurité (1) correspond à un orifice du siphon entonnoir (2, 3, 4) concernant la forme en coupe transversale et/ou de l'extension superficielle et limite l'orifice du siphon entonnoir (2, 3, 4) depuis le bord supérieur (10).
